# EUROPÄISCHE PATENTSCHRIFT

(11) **EP 0 087 567 B1**
(45) Veröffentlichungstag und Bekanntmachung des Hinweises auf die Patenterteilung: **09.04.1986**
(21) Anmeldenummer: 83100463.5
(22) Anmeldetag: 20.01.1983
(51) Int. Cl.: A63H 3/26, A63H 3/46, A63H 3/02

(54) **Badepuppe**
Bath doll
Poupée baignable

(30) Priorität: 02.02.1982 DE 3203360; 13.11.1982 DE 3242178
(43) Veröffentlichungstag der Anmeldung: 07.09.1983
(73) Patentinhaber: Firma Max Zapf, D-96472 Rödental (DE)
(72) Erfinder: Maar, Lienhard, D-8633 Rödental/Coburg (DE)
(74) Vertreter: Kessel, Egbert, Dipl.-Ing.

## Beschreibung

Die Erfindung betrifft eine Schlenker-Badepuppe mit einer flexiblen Kunststoff-Körperhülle, die geringe Wandstärke aufweist und weichgestopft sowie im Hals-, Schulter- und Oberschenkelbereich mit damit einstückigen Ansätzen versehen ist, mittels welcher Kopf, Arme und Beine bewegbar an der Körperhülle gehalten sind, wobei die Befestigung mindestens der Arme und Beine mit Hilfe von im Oberarm-bzw. Oberschenkelbereich vorgesehenen, den Ansatz gegen den Oberarm bzw. Oberschenkel in Anlage haltenden Kupplungsmitteln hergestellt ist.

Eine Schlenker-Badepuppe soll bei dem spielenden Kind den Eindruck hervorrufen, es handle sich dabei um ein Neugeborenes bzw. um ein Baby, das von seiner Mutter gebadet wird. Eine solche Puppe soll deshalb beim Anfassen eine gewisse Schmiegsamkeit des Körpers mit haut- ähnlichem Effekt vermitteln und mit den Armen und Beinen sowie mit dem Kopf nur verhältnismäßig unkontrollierte Bewegungen ausführen; außerdem soll ihr die Behandlung mit Wasser nichts ausmachen.

Die meisten der bekannten Badepuppen erfüllen diese Bedingungen nicht. Einen schmiegsamen Körper besitzen überhaupt nur die sogenannten Weichpuppen, die einen mit nachgiebigem Material gestopften Körper aufweisen, der von einer Stoffhaut (vorwiegend Nessel- bzw. Baumwollgewebe) überzogen ist. Diese Stoffhaut vermittelt jedoch keinen hautähnlichen Effekt; vor allem ist sie aber für eine Behandlung mit Wasser nicht geeignet, so daß Weichpuppen als Badepuppen nicht verwendbar sind.

Üblicherweise werden Badepuppon daher aus Polyvinylchlorid hergestellt. Dabei weist die Körperhülle eine große Wandstärke auf, damit sich im Hals-, Schulter- und Hüftbereich die Gelenke für den Kopf, die Arme und die Beine einarbeiten lassen. Abgesehen davon, daß die große Wandstärke der Köperhülle keine Schmiegsamkeit und kaum einen hautähnlichen Effekt aufkommen läßt, hat sich vor allem als nachteilig herausgestellt, daß an den Gelenkstellen Wasser in den Puppenkörper eintritt, wodurch die Badepuppe schwer wird und es dazu kommen kann, daß dieses Wasser später zu ungewünschter Zeit und/ oder am falschen Ort, z.B. während des Schlafs der Puppenmutter in deren Bettchen, austritt.

Durch die DE-A-28 15617 ist eine Schlenker-Badepuppe der eingangs beschriebenen Gattung bekanntgeworden, die bereits eine dünnwandige Körperhülle aus Polyvinylchlorid oder einem Polyamid aufweist. Diese Körperhülle ist im Hals-, Schulter- und Oberschenkelbereich mit damit einstückigen Ansätzen versehen, in welche der Hals bzw. die Arme und Beine, die in ballige Einbuchtungen des Rumpfteils vorstehen, eingesteckt sind; die Befestigung des Halses bzw. der Arme und Beine an den Ansätzen erfolgt durch Schweißen, Kleben od. dgl. Diese Art der Befestigung bereitet jedoch herstellungstechnische Schwierigkeiten, weil darauf geachtet werden muß, daß der Hals bzw. die Arme und Beine weit genug in die Ansätze eingesteckt, die Ansätze selbst jedoch zwecks Schlenkerfreiheit des Kopfs bzw. der Arme und Beine nur lose gespannt und die Befestigungsnähte zwecks Wasserdichtigkeit rundum verlaufend sind. Auch läßt die Haltbarkeit und damit die Wasserdichtigkeit zu wünschen übrig, weil die Kinder beim Spielen natürlich an den Gliedmaßen ziehen, was infolge der nur losen Spannung der Ansätze zu ruckartigen Belastungen der Befestigungsnähte und dadurch bedingtem Aufgehen derselben führt, so daß dann keine Wasserdichtigkeit mehr besteht. Schließlich ist auch das Schlenkerverhalten nicht allzu gut, weil die Gliedmaßen durch ein zu tiefes Einstekken in die Einbuchtungen des Rumpfteils und/ oder eine zu starke Spannung der Ansätze der Körperhülle in der Schlenkerbewegung behindert werden.

Der Erfindung liegt die Aufgabe zugrunde, eine Schlenker-Badepuppe zu schaffen, der diese Nachteile nicht anhaften. Diese Aufgabe wird erfindungsgemäß dadurch gelöst, daß die Ansätze der Körperhülle bis auf einen, welcher den für das Weichstopfen benötigten Zugang zum Hüllen-Innenraum bildet und als welcher vorzugs weise der Halsansatz dient, geschlossen sind, wobei die als Ausbuchtungen der Körperhülle ausgebildeten, geschlossenen Ansätze abdichtend über den Halsbereich des kopfs bzw. über die Oberarm- und Oberschenkelbereiche der selbständigen Arme und Beine stülpbar oder in diese Bereiche einschiebbar und daran mittels der in ihnen befindlichen selbständigen Kupplungsmittel befestigbar sind.

Aufgrund dieser Ausgestaltung werden die vorerwähnten Nachteile sämtlich vermieden, Zunächst ergibt sich eine stark vereinfachte Montage; insoweit ist lediglich ein Darüberstülpen der Ansätze über den Hals bzw. Oberarm- und Oberschenkelbereiche mit anschließendem Aufschieben des Kupplungsmittels oder aber nur ein Einschieben der das Kupplungsmittel enthaltenden Ansätze in den Hals bzw. die Oberarm- und Oberschenkelbereiche erforderlich. Diese Art der Befestigung ist sehr robust; sie erlaubt ein Ziehen, ja sogar Reißen am Kopf und den Gliedmaßen, ohne die Haltbarkeit bzw. Funktionstüchtigkeit der Schlenker-Badepuppe zu beeinträchtigen. Weiter stellt die geschlossene Ausführung der mit der Körperhülle einstückigen Ansätze die Wasserdichtigkeit sicher. Schließlich gewährleistet die Loslösung des Kopfs bzw. der Arme und Beine vom Rumpfteil durch alleinige Anbindung an die Körperhülle eine vollständige Schlenkerfreiheit; es können daher Schlenkerbewegungen vollführt werden, die den Bewegungen eines Babys recht ähnlich sind, was noch dadurch gefördert werden kann, daß der Kopf sowie die Arme und Beine gewichtsmäßig hinreichend schwer gehalten sind, wodurch auch das Gesamtgewicht der sonst zu leichten Badepuppe realistisch eingestellt wird.

Gemäß einem weiteren Merkmal der Erfindung beträgt die Wandstärke der vorzugsweise aus Latex oder Weich-Polyvinylchlorid bestehenden, etwa gleiche Wanddicke wie die Ansätze aufweisenden Körperhülle 0.2-0.8 mm. Selbstverständlich hängt die Wandstärke der Körperhülle stets von der dafür verwendeten Kunststoffart ab; so wäre es durchaus denkbar, bei sehr weich gestelltem Polyvinylchlorid die obere Grenze von 0.8 mm zu überschreiten.

Zur Befestigung der Arme und Beine an der Körperhülle ist gemäß einer ersten Ausführungsform der Erfindung vorgesehen, den geschlossenen Ansatz mit seiner Außenseite über den eine Ringnut aufweisenden Oberarm- bzw. Oberschenkelbereich zu stülpen und von seiner Innenseite her durch einen darüber geschobenen, in die Ringnut eingreifenden starren Haltering mit diesem Bereich zu kuppeln. Der Haltering kann aus Hartgummi mit Gewebeeinlage oder aus Stahl bestehen.

Bei einer anderen Ausführungsform der Erfindung ist zur Befestigung der Arme und Beine an der Körperhülle in den geschlossenen Ansätzen je ein selbständiges Kupplungsteil angeordnet. Diese Ausgestaltung ermöglicht es, die Oberarme und Oberschenkel einfach über das von dem betreffenden Ansatz umschlossene Kupplungsteil zu schieben und damit in rastenden Eingriff zu bringen; um das leicht und ohne die Gefahr einer Zerstörung des dazwischenliegenden Bereichs der Körperhülle bewerkstelligen zu können, kann auf die Außenseite der Ansätze ein Gleitmittel aufgetragen werden. Die Ansätze werden dabei wei eine Dichtung zwischen dem Kupplungsteil einerseits sowie dem Halsansatz bzw. den Oberarmen und Oberschenkeln andererseits verspannt und verhindern jegliches Eindringen von Flüssigkeit in den Puppenkörper; außerdem läßt sich auf diese Weise bei der Montage stets die jeweils gewünschte bzw. inbezug auf den Puppenkörper richtige Stellung der Arme und Beine erzielen, die Zudem auch drehbar sind.

Zweckmäßigerweise ist auch der Kopf mit dem offenen Halsansatz der Körperhülle über ein selbständiges Kupplungsteil verbunden. Sollte etwa ein Armoder Beinansatz der offene Ansatz sein, ist selbstverständlich auch dort eine solche Verbindung möglich; es besteht sogar die Möglichkeit, alle Ansätze offen auszubilden und dann den Kopf, die Arme und die Beine jeweils mittels eines solchen Kupplungsteils mit der Körperhülle zu verbinden.

Gemäß einem weiteren vorteilhaften Merkmal der Erfindung ist das selbständige Kupplungsteil ein kreisförmigen Qerschnitt aufweisende Scheibe mit einer sich über den gesamten Umfang erstreckenden Ringnut, in welche ein am Hatsansatz des Kopfs bzw. am oberen Rand der Arme und Beine ansitzender Innenvorsprung einrastbar ist. Ein solches Kupplungsteil läßt sich leicht und billig anfertigen, bequem handhaben und in dem Ansatz gut unterbringen, während die Ausbildung des Innenvorsprungs am Halsansatz des Kopfs bzw. am oberen Rand der Arme und Beine praktisch keinen zusätzlichen Aufwand bedeutet; die Kupplung selbst läßt sich einfach herstellen und ist absolut zuverlässig bzw. funktionssicher.

Es hat sich als recht zweckmäßig erwiesen, die dem Kopf bzw. den Armen und Beinen benachbarte Umfangsfläche der selbständigen Kupplungsteile sich von der Ringnut sur äußeren Stirnfläche hin verjüngend auszubilden. Auf diese weise läßt sich das Aufschieben des Halsansatzes bzw. der Oberarme und Oberschenkel auf das Kupplungsteil zwecks Herstellung der Kupplung leichter durchführen.

Um bei der Herstellung der Kupplung die Körperhülle in ihrem zwischen Kupplungsteil einerseits sowie Halsansatz bzw. Oberarmen und Oberschenkeln andererseits geratenden Bereich möglichst wenig zu beanspruchen, empfiehlt es sich, sämtliche Kanten der selbständigen Kupplungsteile abzurunden.

In weiterer Ausgestaltung des Erfindungsgedankens ist vorgesehen, daß die in den hohlen Puppenkopf zurückspringenden Augenhöhlen mit einer elastischen Kappe abdichtend überzogen sind. Auf diese Weise wird die Dichtigkeit an einer weiteren, neben den Gelenkverbindungen besonders kritischen Stelle der Schlenker-Badepuppe gesichert.

In der Zeichnung ist ein bevorzugtes Ausführungsbeispiel der Erfindung dargestellt.

Es zeigen
Fig. 1 eine Gesamtansicht der Badepuppe,
Fig. 2a und 2b je eine Schnittansicht einer ersten Ausführungsform des Arm- und Beingelenks,
Fig. 3 eine Schnittansicht des Puppenkopfs mit Halsbereich und
Fig. 4a und 4b je eine Schnittansicht einer zweiten Ausführungsform des Arm- und Beingelenks.

Die in Fig. 1 dargestellte Badepuppe besitzt einen Körper 1 mit einer Kunststoff-Körperhülle 2, die eine volle Flexibilität gewährleistende geringe Wandstärke aufweist und bsp. mit einem Fasermaterial weichgestopft ist. An dem Körper 1 sind ein Kopf 3, arme 4a und 4b mit Händen sowie Beine 5a und 5b mit Füßen drehbeweglich gehalten, die ebenfalls aus Kunststoff bestehen, jedoch wesentlich dickwandiger als die Körperhülle 2 und im Vergleich zu dieser erheblich steifer sind.

Die Verbindung des Kopfs 3, der Arme 4a und 4b sowie der Beine 5a und 5b mit dem Körper 1 erfolgt an den Stellen 6, 7a und 7b sowie 8a und 8b. An diesen Stellen ist die Körperhülle 2 mit Ausbuchtungen darstellenden Ansätzen versehen, von denen der mit dem Halsansatz 3a des Kopfs 3 zusammenwirkende offen, alle anderen jedoch geschlossen sind. Die Art der Verbindung lassen die Fig. 2-4 erkennen.

Die Verbindung der geschlossenen Ansätze der Körperhülle 2 mit den Armen 4a und 4b sowie den Beinen 5a und 5b kann auf zweierlei Weisen geschehen, von denen die eine in den Fig. 2a und 2b sowie die andere in den Fig. 4a und 4b dargestellt ist.

Bei der Ausführungsform der Fig. 2a und 2b sind der Oberarmbereich des Arms 4a mit einer Ringnut 4a' und der Oberschenketbereich des Beins 5a mit einer Ringnut 5a' versehen; auch der andere Arme 4b und das andere Bein 5b weisen natürlich eine solche Ringnut auf. Die Befestigung des Arms 4a bzw. bes Beins 5a an der Körperhülle 2 erfolgt in der Weise, daß der jeweils zugehörige geschlossene Ansatz mit seiner Außenseite über den Oberarm- bzw. Oberschenkelbereich bis über die Ringnut 4a' bzw. 5a' hinweg gestülpt wird; danach wird von der Innenseite des Ansatzes her ein Haltering 15 aufgeschoben und in der Ringnut 4a' bzw. 5a' positioniert. Abschließend wird dann der Arm 4a bzw. das Bein 5a nach außen gezogen, bis sich die in der Zeichnung wiedergegebene Stellung ergibt.

Bei der Ausführungsform der Fig. 4a und 4b erfolgt die Verbindung über ein für alle Gelenke--also auch für die Stelle 6, an welcher der Kopf 3 mit der Körperhülle 2 verbunden ist- im wesentlichen gleich aufgebautes Kupplungsteil 9.

Dieses Kupplungsteil 9 besitzt einen kreisfömigen Querschnitt und ist mit einer sich über seinen gesamten Umfang erstreckenden Ringnut 10 versehen, in welche ein am Halsansatz 3a des Kopfs 3 bzw. am oberen Rand der Arme 4a und 4b sowie Beine 5a und 5b ansitzender Innenvorsprung 11 eingerastet ist. Der in den Kopf 3 bzw. in die Arme 4a und 4b sowie Beine 5a und 5b vorstehende Bereich des Kupplungsteils 9 weist von der Ringnut 10 zur äußeren Stirnfläche 12 hin eine Verjüngung auf, die das Überwinden des lnnenvorsprungs 11 beim Herstellen der Kupplung erleichtern soll.

Wie Fig. 3 erkennen läßt, ist der mit dem Halsansatz 3a des Kopfs 3 zusammenwirkende Ansatz der Körperhülle 2 offen; ihr Ringbung 2a wird zwischen den beiden Flanschen der Ringnut 10 einerseits und dem Innenvorsprung 11 andererseits gekelemmt. Ähnlich verhält es sich in den Fällen der Fig. 4a und 4b, doch sind dabei die Ansätze der Köperhülle 2 geschlossen, so daß sie das Kupplungsteil 9 jeweils ganz, also auch auf dessen Stirnseite 12, umschließt.

Die Verbindung an der Stelle des offenen Ansatzes der Körperhülle 2-bei dem dargestellten Ausführungsbeispiel der mit dem Halsansatz 3a des Kopfs 3 zusammenwirkende Ansatz-kann noch besonders gesichert sein. Zu diesem Zweck wird zunächst der Ringbund 2a der Körperhülle 2 mittels eines nicht dargestellten O-Rings in der Ringnut 10 des Kupplungsteils 9 geklemmt, dann der nach oben überstehende Bereich des Ringbunds 2a nach unten über den O-Ring heruntergeklappt, weiter in die dadurch zwischen Außenwand der Ringnut 10 und Innenseite des Ringbunds 2a entstehende Rinne ein den Hüllen-Innenraum vollständig abdichtender Kleber und--nach dessen Erhärten-eine Silikonraupe aufgetragen sowie schließlich der überstehende Bereich des Ringsbunds 2a wieder hochgeklappt. Wird dann der Kopf 3 unter Einrasten des Innenvorsprungs 11 des Halsansatzes 3a in der Ringnut 10 des Kupplungsteils 9 aufgesetzt, so verquetscht sich die Silikonraupe geringfügig und bildet ein die Drehbarkeit des Kopfs 3 begünstigendes Gleitmittel.

In Fig. 3 ist noch dargestellt, daß die in den Kopf 3 zurückspringende Augenhöhle 13 mit einer elastischen Kappe 14 abdichtend überzogen ist.

## Patentansprüche

1. Schlenker-Badepuppe mit einer flexiblen kunststoff-Körperhülle, die geringe Wandstärke aufweist und weichgestopft sowie im Hals-, Schulter- und Oberschenkelbereich mit damit einstückigen Ansätzen versehen ist, mittels weicher Kopf (3), Arme (4a, 4b) und Beine (5a, 5b) bewegbar an der Körperhülle (2) gehalten sind, wobei die Befestigung mindestens der Arme und Beine mit Hilfe von im Oberarm- bzw. Oberschenkelbereich vorgesehenen, den Ansatz gegen den Oberarm bzw. Oberschenkel in Anlage haltenden Kupplungsmitteln (9) hergestellt ist, dadurch gekennzeichnet, daß die Ansätze der Körperhülle (2) bis auf einen, welcher den für das Weichstopfen benötigten Zugang zum Hüllen-Innenraum bildet und als welcher vorzugweise der Halsansatz (39) dient, geschlossen sind, wobei die als Ausbuchtungen der Körperhülle (2) ausgebildeten, geschlossenen Ansätze abdichtend über den Halsbereich des Kopfs (3) bzw. über die Oberarm- und Oberschenkelbereiche der selbständigen Arme (4a, 4b) und Beine (5a, 5b) stülpbar oder in diese Bereiche einschiebbar und daran mittels der in ihnen befindlichen Selbständigen Kupplungsmittel (9) befestigbar sind.

2. Schlenker-Badepuppe nach Anspruch 1, dadurch gekennzeichnet, daß die Wandstärke der vorzugsweise aus Latex oder Weich-Polyvinylchlorid bestehenden, etwa gleiche Wanddicke wie die Ansätze aufweisenden Körperhülle (2) 0.2-0.8 mm beträgt.

3. Schlenker-Badepuppe nach den Ansprüchen 1 und 2, dadurch gekennzeichnet, daß der geschlossene Ansatz mit seiner Außenseite über den eine Ringnut (4a', 5a') aufweisenden Oberarm- bzw. Oberschenkelbereich.gestülpt und von seiner Innenseite her durch einen darüber geschobenen, in die Ringnut eingreifenden starren Haltering (15) mit diesem Bereich gekuppelt ist.

4. Schlenker-Badepuppe nach Ansprüchen 1 und 2, dadurch gekennzeichnet, daß in den geschlossenen Ansätzen je ein selbständiges Kupplungsteil (9) angeordnet ist.

5. Schlenker-Badepuppe nach Anspruch 4, dadurch gekennzeichnet, daß auch der Kopf (3) mit dem offenen Halsansatz der Köperhülle (2) über ein selbständiges Kupplungsteil (9) verbunden ist.

6. Schlenker-Badepuppe nach den Ansprüchen 4 und 5, dadurch gekennzeichnet, daß das selbständige Kupplungsteil (9) eine kreisförmigen Querschnitt aufweisende Scheibe mit einer sich über den gesamten Umfang erstreckenden Ringnut (10) ist, in welche ein am Halsansatz (3a) des Kopfs (3) bzw. am oberen Rand der Arme (4a, 4b) und Beine (5a, 5b) ansitzender Innenvorsprung (11) einrastbar ist.

7. Schlenker-Badepuppe nach Anspruch 6, dadurch gekennzeichnet, daß die dem Kopf (3) bzw. den Armen (4a, 4b) und Beinen (5a, 5b) benachbarte Umfangsfläche der selbständigen Kupplungsteile (9) sich von der Ringnut (10) zur äußeren Stirnfläche (12) hin verjüngend ausgebildet ist.

8. Schlenker-Badepuppe nach mindestens einem der Ansprüche 4-7, dadurch gekennzeichnet, daß sämtliche Kanten der selbständigen Kupplungsteile (9) abgerundet sind.

9. Schlenker-Badepuppe nach mindestens einem der vorhergehenden Ansprüche, dadurch gekennzeichnet, daß die in den hohlen Kopf (3) zurückspringenden Augenhöhlen (13) mit einer elastischen Kappe (14) abdichtend überzogen sind.

## Revendications

1. Poupée baignable articulée, comportant un corps avec une enveloppe flexible en matière plastique présentant une faible épaisseur et étant rembourrée, cette enveloppe étant munie, dans la région du cou, des épaules et des cuisses, d'appendices qui sont d'un seul tenant avec elle et au moyen desquels la tête (3), les bras (4a, 4b) et les jambes (5a, 5b) sont retenus sur cette enveloppe (2) du corps de manière à être mobiles sur celli-ci, au moins les bras et les jambes étant fixés à l'aide de moyens d'accouplement (9) qui sont prévus dans la région du bras et de la cuisse et qui maintiennent l'appendice au contact du bras ou de la cuisse, caractérisée en ce qu'à l'exception d'un appendicd constituant l'accès nécessaire pour le rembourrage, cet appendice étant de préférence celui (30) du cou, les appendices de l'enveloppe (2) du corps sont fermés, les appendices fermés réalisés sous forme de parties convexes de l'enveloppe (2) du corps se prêtant à un emboutissage étanche par dessus la région du col de la tête (3) ou, selon le cas, par dessus les régions des bras (4a, 4b) et jambes (5a, 5b) indépendants, ou pouvant être insérés dans ces régions et y être fixés à l'aide des moyens d'accouplement (9) indépendants s'y trouvant.

2. Poupée baignable articulée la revendication 1, caractérisée en ce que l'enveloppe (2) du corps est de préférence en latex ou en chlorure de polyvinyl souple et possède une épaisseur de paroi à peu près égale à celle des appendices, cette épaisseur étant de 0,2 à 0,8 mm.

3. Poupée baignable articulée selon les revendications et 2, caractérisée en ce que 1-appendice fermé est, par son côté extérieur, embouti et placé par dessus la région du bras ou de la cuisse présentant une gorge annulaire (4a', 5a') et est couplé à cette région par un anneau de retenue rigide (15) amené par le côté intérieur, glissé par dessus cette région, s'engageant dans la gorge annulaire.

4. Poupée baignable articulée selon les revendications 1 et 2, caractérisée en ce qu'une pièce d'accouplement indépendante (9) est agencée dans chacun des appendices fermés.

5. Poupée baignable articulée selon la revendication 4, caractérisée en ce que la tête (3) est, elle aussi, assemblée à l'appendice ouvert de l'enveloppe (2) du corps par une pièce d'accouplement indépendante (9).

6. Poupée baignable articulée selon les revendications 4 et 5, caractérisée en ce que la pièce d'accouplement indépendante (9) est un disque présentant une section circulaire et comportant, sur la totalité de son périmiètre, une gorge annulaire (10) dans laquelle un relief intérieur (11) faisant suite à l'appendice (3a) de la tête (3) ou, selon le cas, au bord supérieur des bras (4a, 4b) et des jambes (5a, 5b) peut être verrouillé par enclenchement.

7. Poupée baignable articulée selon la revendi- . cation 6, caractérisée en ce que la surface périmé-' trique des pièces d'accouplement indépendantes

(9) voisine de la tête (3) ou, selon le cas, des bras (4a, 4b) et des jambes (5a, 5b), est convergente de la gorge annulaire (10) vers la surface terminale extérieure (12).

8. Poupée baignable articulée selon au moins l'une des revendications 4 à 7, caractérisée en ce que toutes les arêtes des pièces d'accouplement indépendantes (9) sont arrondies.

9. Poupée baignable articulée selon au moins l'une des revendications précédentes, caractérisée en ce que les cavités (13) pour les yeux forment des parties rentrantes dans la tête creuse (3) et sont revêtues de manière étanche par une coiffe élastique (14).

## Claims

1. Swivelling bath doll with a flexible plastics material body shell, which has a small wall thickness and is stuffed with soft material and is provided in the neck, shoulder and upper thigh region with projections integral with the body shell, by means of which projections the head (3), arms (4a, 4b) and legs (5a, 5b) are held on the body shell (2) so as to be movable, the securing of at least the arms and legs being produced using connection means (9) which are provided in the upper arm or upper thigh region and which hold the projection against the upper arm or upper thigh, characterised in that the projections of the body shell (2) are closed except for one which forms the access to the interior space of the shell required for the soft stuffing and as such acts preferably as the neck projection (3a), the closed projections designed as recesses of the body shell (2) being able to be put on the neck region of the head (3) or the upper arm and upper thigh regions of the separate arms (4a, 4b) and legs (5a, 5b) so as to form a seal or being able to be inserted into these regions and being able to be secured thereon by means of separate connection means (9) disposed therein.

2. Swivelling bath doll according to claim 1, characterised in that the wall thickness of the body shell (2), which comprises preferably latex of soft polyvinyl chloride, has approximately the same wall thickness as the projections of 0.2-0.8 mm.

3 Swivelling bath doll according to claims 1 and 2, characterised in that on its outside the closed projection is placed on the upper arm and upper thigh region comprising an annular groove (4a', 5a') and on its inside is connected to this region by means of a rigid retaining ring (15) which is pushed thereover and which engages in the annular groove (15).

4 Swivelling bath doll according to claims 1 and 2, characterised in that a separate connection member (9) is arranged in each case in the closed projections.

5 Swivelling bath doll according to claim 4, characterised in that the head (3) is also connected to the open neck projection of the body shell (2) by means of a separate connection member (9).

6 Swivelling bath doll according to claims 4 and 5, characterised in that the separate connection member (9) is a disc comprising a circular cross- section with an annular groove (10) extending across the entire circumference, into which an inner projection (11) abutting on the neck projection (3a) of the head (3) or on the upper edge of the arms (4a, 4b) and legs (5a, 5b) can be snapped.

7 Swivelling bath doll according to claim 6, characterised in that the circumference surface of the separate connection members (9) adjacent the head (3) or arms (4a, 4b) is formed so as to taper from the annular groove (10) to the end face (12).

8 Swivelling bath doll according to at least one of claims 4 to 7, characterised in that all the separate connection members (9) are rounded.

9 Swivelling bath doll according to at least one of the preceding claims, characterised in that the eye cavities (13) which are recessed in the hollow head (3) are covered with an elastic cap (14) so as to form seal.
